# EUROPÄISCHE PATENTSCHRIFT

(11) **EP 2 592 966 B1**
(45) Veröffentlichungstag und Bekanntmachung des Hinweises auf die Patenterteilung: **24.06.2015**
(21) Anmeldenummer: 11710725.0
(22) Anmeldetag: 18.03.2011
(51) Int. Cl.: A47B 88/04

(54) **AUSZIEHFÜHRUNG FÜR SCHUBLADEN**
PULL-OUT GUIDE FOR DRAWERS
GLISSIÈRE TÉLESCOPIQUE POUR TIROIRS

(30) Priorität: 14.07.2010 DE 202010008079 U
(43) Veröffentlichungstag der Anmeldung: 22.05.2013
(73) Patentinhaber: Anton Schneider GmbH & Co KG, 79341 Kenzingen (DE)
(72) Erfinder: BREISACHER, Andreas, 79346 Endingen (DE); WEBER, Heimo, 79194 Gundelfingen (DE)
(74) Vertreter: Kohler Schmid Möbus Patentanwälte
(86) Internationale Anmeldenummer: PCT/EP2011/054134
(87) Internationale Veröffentlichungsnummer: WO 2012/007189

(56) Entgegenhaltungen:
- EP-A1- 0 631 745
- DE-U1- 9 114 787
- US-A1- 2009 160 299
- US-B1- 7 040 725

## Beschreibung

Die Erfindung betrifft eine Ausziehführung für Schubladen oder dgl. mit einer Korpusschiene, mit einer Schubladenschiene und mit einem Selbsteinzug zum Einziehen der Schubladenschiene in ihre geschlossene Endstellung, wobei der Selbsteinzug an der Korpus- oder an der Schubladenschiene befestigt ist und ein längsverschiebbar geführtes, verkippbares Kopplungselement aufweist, das mit einem an der jeweils anderen Schiene vorgesehenen Mitnehmer zusammenwirkt.

Es sind Ausziehführungen für Schubladen bekannt, bei denen der Selbsteinzug horizontal neben dem Schienenführungspaket angeordnet ist. Allerdings wird hierbei zusätzlicher Platz neben dem Schienenführungspaket benötigt, so dass die Schürze des Warenträgers entsprechend groß ausgelegt werden muss, um die Selbsteinzugsmechanik ebenfalls zu überdecken.

Auch sind Ausziehführungen bekannt, bei denen der Selbsteinzug zwischen Schubladen- und Korpusschiene angeordnet ist, d.h. in das Schienenführungspaket integriert ist, und die Auslösekinematik des Selbsteinzugs horizontal ausgelöst wird. Diese horizontale Auslösekinematik hat allerdings den Nachteil, dass das Selbsteinzugsgehäuse relativ steif ausgeführt werden muss und oft seitlich aus dem Führungspaket absteht. Hierbei entsteht am Warenträger oft eine spürbare seitliche Auslösebewegung, da die Auslösekraft in Richtung des schwächeren Flächenträgheitsmomentes des Führungspaketes wirkt. Auch bekannt sind aufwändige Selbsteinzugsgehäusekonstruktionen aus Blech, um die entstehenden seitlichen Auslösekräfte aufzufangen. Auch bei diesen Lösungen ragt die Kopplungsmechanik oft horizontal aus dem Führungspaket vor.

Weiterhin sind auch Ausziehführungen bekannt, bei denen der Selbsteinzug in der Korpus- oder der Schubladenschiene angeordnet ist. Da dieser Bereich dann nicht als Führungsbahn benutzt werden kann, kann bei diesen Lösungen der Selbsteinzug also nur in Verlängerung der Schienen angeordnet werden, was den Einsatz von längeren, teureren Schienen zur Folge hat. Bei der Anordnung in der Korpusschiene sind zudem keine kurzen Führungsversionen möglich.

Ein Beispiel von einer Ausziehführung mit einem Selbsteinzug ist aus der veröffentliche Patent US 7,040,725 B1 zu entnehmen.

Demgegenüber ist es die Aufgabe der vorliegenden Erfindung, bei einer Ausziehführung der eingangs genannten Art diese Nachteile zu beheben.

Diese Aufgabe wird erfindungsgemäß dadurch gelöst, dass der Selbsteinzug und der Mitnehmer in einem vertikalen Zwischenraum angeordnet sind, der zwischen einem Horizontalsteg der Korpusschiene und einem Horizontalsteg der Schubladenschiene gebildet ist, dass das Selbsteinzugsgehäuse an dem Horizontalsteg derjenigen Schiene anliegt, an der der Selbsteinzug befestigt ist, und dass das Kopplungselement um eine horizontale Achse in eine Arretierstellung verkippbar ist.

Die erfindungsgemäße Abstützung des Selbsteinzugsgehäuses am Horizontalsteg der Korpus- oder der Schubladenschiene ermöglicht eine besonders kompakte und filigrane Integration des Selbsteinzugs zwischen Korpus- und Schubladenschiene, da die beim vertikalen Ein- und Auskoppeln des Kopplungselements entstehenden vertikalen Einkoppel- bzw. Auskoppelkräfte auf die Korpus- bzw. Schubladenschiene abgeleitet werden. Die von diesen Schienen vertikal aufnehmbare Schubladenlast ist viel größer als die horizontal aufnehmbaren Kräfte. Die auftretenden Einkoppel- bzw. Auskoppelkräfte werden erfindungsgemäß vertikal in Richtung der höheren Lastaufnahme der Schienenführung aufgenommen und dort kaum merklich in das Führungspaket eingeleitet. Zudem ist das vertikale Spiel im Führungspaket wesentlich geringer als das horizontale Spiel. Die kompakte Bauweise ermöglicht auch das Verdecken des Führungspaketes mit Hohlkammerzarge/Warenträger/Schublade bis tief zum Wandbügel hin.

Zur optimalen Aufnahme der Einkoppel- bzw. Auskoppelkräfte des Kopplungselements liegt das Selbsteinzugsgehäuse vorzugsweise zumindest in den beiden Endpositionen des Kopplungselements am Horizontalsteg an.

Besonders bevorzugt liegt dass Kopplungselement in seiner gespannten verkippten Endstellung innen an derjenigen Gehäusewand des Selbsteinzugsgehäuses anliegt, mit der das Selbsteinzugsgehäuse außen am Horizontalsteg anliegt.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Die Erfindung ist in den Zeichnungen dargestellt und wird anhand von Ausführungsbeispielen näher erläutert. Es zeigt:
- Fig. 1: eine erste Ausführungsform der erfindungsgemäße Ausziehführung für eine Schublade in einer perspektivischen Ansicht;
- Fig. 2: eine Querschnittansicht durch die in Fig. 1 gezeigte Ausziehführung in ihrer geschlossenen Endstellung;
- Fign. 3a, 3b: eine Seitenansicht (Fig. 3a) und eine Detailansicht (Fig. 3b) der in Fig. 1 gezeigten Ausziehführung mit eingezogenem Selbsteinzug;
- Fig. 4a, 4b: eine Seitenansicht (Fig. 4a) und eine Detailansicht (Fig. 4b) der in Fig. 1 gezeigten Ausziehführung mit ausgezogenem, gespanntem Selbsteinzug;
- Fig. 5: eine zweite Ausführungsform der erfindungsgemäße Ausziehführung für eine Schublade in einer perspektivischen Ansicht; und
- Fig. 6: eine Querschnittansicht durch die in Fig. 5 gezeigte Ausziehführung in ihrer geschlossenen Endstellung.

Die in **Fig. 1** gezeigte Ausziehführung **1** für eine Schublade umfasst eine Korpusschiene **2,** eine Schubladenschiene **3** und eine zwischen den beiden laufende Mittelschiene **4.** Die Schienen 2, 3, 4 sind über Wälzkörper (nicht gezeigt) relativ zueinander in Längsrichtung verschiebbar geführt. Die Wälzkörper sind innerhalb von Wälzkörperkäfigen von zwei Wälzkörperwagen (nicht gezeigt) drehbar gelagert, von denen der untere Wälzkörperwagen in der Korpusschiene 2 und der obere Wälzkörperwagen in der Schubladenschiene 3 gelagert ist. An der Korpusschiene 2 sind zwei Korpusschenkel **5** zur Befestigung an einem Möbelkorpus vorgesehen. Das gesamte Führungspaket aus den Schienen 2, 3, 4 und ihren Führungen ist in **Fig. 2** mit **6** bezeichnet.

An der Schubladenschiene 3 ist ein in das Führungspaket 6 integrierter Selbsteinzug **10** befestigt, der die Schubladenschiene 3 kurz vor ihrer geschlossenen Endstellung in diese Endstellung gedämpft einzieht.

Wie in **Fign. 3 und 4** gezeigt, weist der Selbsteinzug 10 ein längsverschiebbar geführtes, verkippbares Kopplungselement **11,** das in einer Führung des Selbsteinzugsgehäuses **12** geführt ist und mit einem an der Korpusschiene 2 vorgesehenen Mitnehmer **13** zusammenwirkt, sowie einen Lineardämpfer **14** zum Dämpfen der Einzugsbewegung auf.

Wie in Fig. 2 gezeigt, sind der Selbsteinzug 10 und der Mitnehmer 13 in einem vertikalen Zwischenraum **15** angeordnet, der zwischen einem Horizontalsteg **2a** der Korpusschiene 2 und einem Horizontalsteg **3a** der Schubladenschiene 3 ausgebildet ist. Das Selbsteinzugsgehäuse 12 liegt auf seiner gesamten Länge, also insbesondere auf dem gesamten Verschiebeweg des Kopplungselements 11, mit der oberen Gehäusewand unten am Horizontalsteg 3a der Schubladenschiene 3 an. Auch der Lineardämpfer 14 liegt mit seiner Oberseite unten am Horizontalsteg 3a der Schubladenschiene 3 an.

In Fign. 3a, 3b ist die Schubladenschiene 3 in ihrer geschlossenen Endstellung mit eingezogenem Selbsteinzug 10 gezeigt, wobei der Mitnehmer 13 in eine Aussparung des hakenförmigen Kopplungselements 11 eingreift. Beim Ausziehen der Schubladenschiene 3 gegenüber der Korpusschiene 2 wird das am Mitnehmer 13 gehaltene Kopplungselement 11 in einer geraden Führungsbahn des Selbsteinzugsgehäuses 12 gegen die Wirkung einer Einzugsfeder (nicht gezeigt) längsverschoben, bis es am Ende der Führungsbahn um eine horizontale Achse **16** in eine Arretierstellung verkippt und dadurch vom Mitnehmer 13 entkoppelt ist. Die Schubladenschiene 3 mit dem nun gespannten Selbsteinzug 10 kann frei bis in ihre geöffnete Endstellung ausgezogen werden. In dieser gespannten verkippten Endstellung liegt das Kopplungselement 11 innen an derjenigen Gehäusewand an, mit der das Selbsteinzugsgehäuse 12 außen am Horizontalsteg 3a anliegt.

Wird die Schubladenschiene 3 geschlossen, so greift kurz vor ihrer geschlossenen Endstellung der Mitnehmer 13 wieder in die Aussparung des Kopplungselements 11 ein und beginnt das Kopplungselement 11 aus seiner Arretierstellung heraus zu drehen. Sobald sich das Kopplungselement 11 wieder in der geraden Führungsbahn befindet, zieht die Einzugsfeder das am Mitnehmer 13 gehaltene Kopplungselement 11 und damit die Schubladenschiene 3 ein **(****Fign. 4a, 4b****),** wodurch die Schubladenschiene 3 - vom Lineardämpfer 14 gedämpft - in die vollständig eingezogene Stellung gebracht wird.

Da das Selbsteinzugsgehäuse 12 samt Lineardämpfer 14 am Horizontalsteg 3a der Schubladenschiene 3 anliegt und auch das Kopplungselement 11 in seiner gespannten verkippten Endstellung am Selbsteinzugsgehäuse 12 anliegt, werden die durch die Einzugsfeder beim Verkippen des Kopplungselements 11 erzeugten vertikalen Ein- bzw. Auskoppelkräfte unmittelbar auf die Schubladenschiene 3 abgeleitet. Die Schubladenschiene 3 ist einerseits zur Aufnahme hoher vertikaler Schubladenlasten ausgelegt, und anderseits ist die von der Schubladenschiene 3 vertikal aufnehmbare Schubladenlast viel größer als die horizontal aufnehmbaren Kräfte. Die auftretenden Ein- bzw. Auskoppelkräfte des Kopplungselements 11 werden vertikal in Richtung der höheren Lastaufnahme der Schienenführung aufgenommen und dort kaum merklich in das Führungspaket 6 eingeleitet.

Während die in Fign. 1 bis 4 gezeigte Ausziehführung 1 aufgrund ihrer Mittelschiene 4 für einen Vollauszug der Schublade ausgebildet, ist die in **Fign. 5 und 6** gezeigte Ausziehführung 1, die keine Mittelschiene aufweist, lediglich für einen Teilauszug der Schublade ausgebildet. Die Schubladenschiene 3 ist unmittelbar in der Korpusschiene 2 geführt, und der Horizontalsteg 2a der Korpusschiene 2 ist durch einen umgebogenen Lappen der Korpusschiene 2 gebildet, auf dem der Mitnehmer 13 befestigt ist.

## Patentansprüche

1. Ausziehführung (1) für Schubladen oder dgl., mit einer Korpusschiene (2), mit einer Schubladenschiene (3) und mit einem Selbsteinzug (10) zum Einziehen der Schubladenschiene (3) in ihre geschlossene Endstellung,
wobei der Selbsteinzug (10) an der Korpus- oder an der Schubladenschiene (2, 3) befestigt ist und ein längsverschiebbar geführtes, verkippbares Kopplungselement (11) aufweist, das mit einem an der jeweils anderen Schiene (3, 2) vorgesehenen Mitnehmer (13) zusammenwirkt und um eine horizontale Achse (16) in eine Arretierstellung verkippbar ist,
**dadurch gekennzeichnet,**
**dass** der Selbsteinzug (10) und der Mitnehmer (13) in einem vertikalen Zwischenraum (15) angeordnet sind, der zwischen einem Horizontalsteg (2a) der Korpusschiene (2) und einem Horizontalsteg (3a) der Schubladenschiene (3) gebildet ist, und dass das Selbsteinzugsgehäuse (12) an dem Horizontalsteg (3a) derjenigen Schiene (3) anliegt, an der der Selbsteinzug (10) befestigt ist.

2. Ausziehführung nach Anspruch 1, **dadurch gekennzeichnet, dass** das Selbsteinzugsgehäuse (12) zumindest in den beiden Endpositionen des Kopplungselements (11) am Horizontalsteg (3a) anliegt.

3. Ausziehführung nach Anspruch 1 oder 2, **dadurch gekennzeichnet, dass** das Selbsteinzugsgehäuse (12) auf dem gesamten Verschiebeweg des Kopplungselements (11) am Horizontalsteg (3a) anliegt.

4. Ausziehführung nach einem der vorhergehenden Ansprüche, **dadurch gekennzeichnet, dass** das Selbsteinzugsgehäuse (12) auf seiner gesamten Länge am Horizontalsteg (3a) anliegt.

5. Ausziehführung nach einem der vorhergehenden Ansprüche, **dadurch gekennzeichnet, dass** der Selbsteinzug (10) einen Lineardämpfer (14) aufweist, der am Horizontalsteg (3a) anliegt.

6. Ausziehführung nach einem der vorhergehenden Ansprüche, **dadurch gekennzeichnet, dass** das Kopplungselement (11) in seiner gespannten verkippten Endstellung am Selbsteinzugsgehäuse (12) anliegt.

7. Ausziehführung nach einem der vorhergehenden Ansprüche, **dadurch gekennzeichnet, dass** das Kopplungselement (11) in seiner gespannten verkippten Endstellung innen an derjenigen Gehäusewand des Selbsteinzugsgehäuses (12) anliegt, mit der das Selbsteinzugsgehäuse (12) außen am Horizontalsteg (3a) anliegt.

8. Ausziehführung nach einem der vorhergehenden Ansprüche, **dadurch gekennzeichnet, dass** für einen Vollauszug zwischen Korpus- und Schubladenschiene (2, 3) eine Mittelschiene (4) vorgesehen ist.

9. Ausziehführung nach einem der Ansprüche 1 bis 7, **dadurch gekennzeichnet, dass** für einen Teilauszug die Schubladenschiene (3) unmittelbar in der Korpusschiene (2) geführt ist.

10. Ausziehführung nach Anspruch 9, **dadurch gekennzeichnet, dass** der Horizontalsteg (2a) der Korpusschiene (2) durch einen umgebogenen Lappen der Korpusschiene (2) gebildet ist.

## Claims

1. Pull-out guide (1) for drawers or the like, comprising a body rail (2), a drawer rail (3), and an automatic retraction (10) for retracting the drawer rail (3) into its closed final position, wherein the automatic retraction (10) is fixed to the body rail or drawer rail (2, 3) and has a pivotable coupling element (11) that is guided in a longitudinally displaceable manner and interacts with a catch (13) provided on the respective other rail (3, 2), and can be pivoted about a horizontal axis (16) into a locked position,
**characterized in that**
the automatic retraction (10) and the catch (13) are arranged in a vertical intermediate space (15), which is formed between a horizontal web (2a) of the body rail (2) and a horizontal web (3a) of the drawer rail (3), and the automatic retraction housing (12) abuts the horizontal web (3a) of that rail (3) to which the automatic retraction (10) is fixed.

2. Pull-out guide according to claim 1, **characterized in that** the automatic retraction housing (12) abuts the horizontal web (3a) at least in the two final positions of the coupling element (11).

3. Pull-out guide according to claim 1 or 2, **characterized in that** the automatic retraction housing (12) abuts the horizontal web (3a) along the entire path of displacement of the coupling element (11).

4. Pull-out guide according to any one of the preceding claims, **characterized in that** the automatic retraction housing (12) abuts the horizontal web (3a) along its entire length.

5. Pull-out guide according to any one of the preceding claims, **characterized in that** the automatic retraction (10) has a linear damper (14) which abuts the horizontal web (3a).

6. Pull-out guide according to any one of the preceding claims, **characterized in that**, in its tensioned pivoted final position, the coupling element (11) abuts the automatic retraction housing (12).

7. Pull-out guide according to any one of the preceding claims, **characterized in that**, in its tensioned pivoted final position, the coupling element (11) internally abuts that housing wall of the automatic retraction housing (12), which wall of the automatic retraction housing (12) abuts the outside of the horizontal web (3a).

8. Pull-out guide according to any one of the preceding claims, **characterized in that** a middle rail (4) is provided between the body rail and the drawer rail (2, 3) for completely pulling out the drawer.

9. Pull-out guide according to any one of the claims 1 to 7, **characterized in that** the drawer rail (3) is directly guided in the body rail (2) for partially pulling out the drawer.

10. Pull-out guide according to claim 9, **characterized in that** the horizontal web (2a) of the body rail (2) is formed by a bent tab of the body rail (2).

## Revendications

1. Glissière télescopique (1) pour tiroirs ou analogues, comportant un rail de corps de meuble (2), un rail de tiroir (3) et un dispositif de rentrée automatique (10) pour rentrer le rail de tiroir (3) dans sa position finale fermée, le dispositif de rentrée automatique (10) étant fixé au rail de corps de meuble ou de tiroir (2, 3) et présentant un élément d'accouplement (11) basculant et guidé coulissant dans le sens longitudinal, lequel coopère avec un élément d'entraînement (13) prévu sur l'autre rail (3, 2) respectif et peut basculer dans une position d'arrêt autour d'un axe horizontal (16),
**caractérisée en ce**
**que** le dispositif de rentrée automatique (10) et l'élément d'entraînement (13) sont disposés dans un espace vertical (15) qui est formé entre une branche horizontale (2a) du rail de corps de meuble (2) et une branche horizontale (3a) du rail de tiroir (3), et que le boîtier (12) du dispositif de rentrée automatique s'appuie contre la branche horizontale (3a) du rail (3) auquel le dispositif de rentrée automatique (10) est fixé.

2. Glissière télescopique selon la revendication 1, **caractérisée en ce que** le boîtier (12) du dispositif de rentrée automatique s'appuie contre la branche horizontale (3a) au moins dans les deux positions finales de l'élément d'accouplement (11).

3. Glissière télescopique selon la revendication 1 ou 2, **caractérisée en ce que** le boîtier (12) du dispositif de rentrée automatique s'appuie contre la branche horizontale (3a) sur tout le chemin de coulissement de l'élément d'accouplement (11).

4. Glissière télescopique selon l'une des revendications précédentes, **caractérisée en ce que** le boîtier (12) du dispositif de rentrée automatique s'appuie contre la branche horizontale (3a) sur toute sa longueur.

5. Glissière télescopique selon l'une des revendications précédentes, **caractérisée en ce que** le dispositif de rentrée automatique (10) présente un amortisseur linéaire (14) qui s'appuie contre la branche horizontale (3a).

6. Glissière télescopique selon l'une des revendications précédentes, **caractérisée en ce que** l'élément d'accouplement (11) s'appuie, dans sa position finale tendue basculée, contre le boîtier (12) du dispositif de rentrée automatique.

7. Glissière télescopique selon l'une des revendications précédentes, **caractérisée en ce que** l'élément d'accouplement (11) s'appuie, dans sa position finale tendue basculée, intérieurement contre la paroi de boîtier du boîtier (12) du dispositif de rentrée automatique par laquelle le boîtier (12) du dispositif de rentrée automatique s'appuie extérieurement contre la branche horizontale (3a).

8. Glissière télescopique selon l'une des revendications précédentes, **caractérisée en ce que**, pour une sortie totale, un rail central (4) est prévu entre le rail de corps de meuble et le rail de tiroir (2, 3).

9. Glissière télescopique selon l'une des revendications 1 à 7, **caractérisée en ce que**, pour une sortie partielle, le rail de tiroir (3) est guidé directement dans le rail de corps de meuble (2).

10. Glissière télescopique selon la revendication 9, **caractérisée en ce que** la branche horizontale (2a) du rail de corps de meuble (2) est formée par une patte repliée du rail de corps de meuble (2).
